# EUROPÄISCHE PATENTSCHRIFT

(11) **EP 1 455 034 B1**
(45) Veröffentlichungstag und Bekanntmachung des Hinweises auf die Patenterteilung: **02.06.2010**
(21) Anmeldenummer: 03028798.1
(22) Anmeldetag: 13.12.2003
(51) Int. Cl.: E05C 9/18

(54) **Schliessleiste**
Lock keeper rail
Gâche à lame

(30) Priorität: 07.03.2003 DE 10310403
(43) Veröffentlichungstag der Anmeldung: 08.09.2004
(73) Patentinhaber: Carl Fuhr GmbH & Co. KG, 42579 Heiligenhaus (DE)
(72) Erfinder: Roppelt, Hans Peter, 42579 Heiligenhaus (DE)
(74) Vertreter: Albrecht, Rainer Harald

(56) Entgegenhaltungen:
- EP-A- 0 829 603
- DE-U1- 8 803 122
- DE-U1- 29 514 163
- GB-A- 2 373 818
- US-A- 4 453 752

## Beschreibung

Die Erfindung betrifft ein Schließleistenaggregat mit einer Schließleiste für Türen, mit einem Fallendurchtritt für eine Schlossfalle und einem Riegeldurchtritt für den Riegel eines Türschlosses.

Schließleisten sind in verschiedenen Ausführungsformen bekannt, insbesondere sind solche bekannt, die auf verschiedene Anwendungsfälle abgestimmt sind. Das gilt einerseits für Schließleisten mit Fallendurchtritt und Riegeldurchtritt, andererseits aber auch für Schließleisten mit Sperrbügelausstanzung, Kantriegelausstanzung usw.. Aus den verschiedenen Anwendungsfällen resultieren verschiedene Ausführungsformen, die beim Leistenhersteller ebenso wie beim Fachhändler und Türenhersteller einen hohen Lagerbestand verlangen. Das ist nicht nur raum- und kostenaufwändig, sondern auch montageaufwändig. - Hier will die Erfindung Abhilfe schaffen.

Außerdem kennt man einen Verriegelungseinsatz für Türen- oder Fensterprofile mit einem in Längsrichtung des Verriegelungseinsatzes verschiebbaren Riegel, wobei sich der Verriegelungseinsatz über die abgelängte Länge des Türen- oder Fensterprofils erstreckt. Der Verriegelungseinsatz ist in eine Nut des Profils einsteckbar, wobei der Verriegelungseinsatz mit einer ebenen Schließleiste die gesamte Innenseite des Profils abdeckt. Der Verriegelungseinsatz ist mit Schrauben am Profil befestigt. Jeweils im oberen und im unteren Teil des Verriegelungseinsatzes sind Aussparungen für Bolzen vorgesehen, die mit der Schließleiste zusammenwirken. Im oberen Drittel des Verriegelungseinsatzes ist ein Kipphebel angebracht, der dazu dient, zumindest einen Riegel in der Riegelführung zu bewegen. Anstelle eines Kipphebels ist auch ein seitlich schwenkbarer Hebel einsetzbar (vgl. EP 0 829 603 A2).

Der Erfindung liegt die Aufgabe zugrunde, ein Schließleistenaggregat mit einer Schließleiste für Türen zu schaffen, wobei die Schließleiste als gleichsam Multifunktionsschließleiste eine Sortenbereinigung ermöglicht und in funktionsgerechter Weise für die Mehrzahl der verschiedenen Anwendungsfälle eingesetzt werden kann.

Zur Lösung dieser Aufgabe lehrt die Erfindung ein Schließleistenaggregat mit
- einer Schließleiste für Türen, mit einem Fallendurchtritt für eine Schlossfalle und einem Riegeldurchtritt für den Riegel eines Türschlosses, und mit einer Standardlochung und einer Kantriegellochung mit den Lochungen zugeordneten Montagebohrungen,
- mit rückseitig an die Schließleiste anschließbaren Standardeinsätzen, für die Lochungen
- und mit Funktionseinsätzen,
wobei die Standardeinsätze wahlweise gegen die Funktionseinsätze austauschbar sind.

Diese Maßnahmen der Erfindung haben zur Folge, dass eine durchgehende Schließleiste verwirklicht wird, die sich rationell als einzelne Schließteile montieren lässt, in stabilitätsmäßiger Hinsicht befriedigt, pflegeleicht ist und auch allen ästhetischen Ansprüchen genügt. Tatsächlich ermöglicht das erfindungsgemäße Schließleistenaggregat eine Sortenbereinigung, sodass der Lagerbestand bei den Leistenherstellem, Fachhändlern und Türenherstellern erheblich reduziert werden kann.

Im Einzelnen sieht die Erfindung vor, dass die Standardlochung oberhalb des Fallendurchtritts angeordnet und als einseitig randoffene Lochung bzw. Ausstanzung ausgebildet ist. Erfindungsgemäß weisen der Standardeinsatz für diese Standardlochung und die gegen diesen Standardeinsatz austauschbaren Funktionseinsätze mit den Montagebohrungen im Bereich der Standardlochung und untereinander fluchtende Anschlussbohrungen auf, sodass eine einfache und schnelle Montage der verschiedenen Funktionseinsätze möglich ist. So ist der Standardeinsatz für die Standardlochung beispielsweise gegen einen Sperrbügeleinsatz oder einen Zusatzriegeleinsatz oder einen Zusatzriegeleinsatz mit Hebelschalter für eine Alarmanlage als Gegenstück für ein Blockschloss oder dergleichen Funktionseinsätze austauschbar. Der Standardeinsatz selbst bildet einen formschönen Blindeinsatz und kann beispielsweise mit einem Firmenzeichen ausgestattet sein.

Die Kantriegellochung befindet sich vorzugsweise unterhalb des Riegeldurchtritts. Die Kantriegellochung ist umfangseitig als geschlossene Lochung ausgebildet. Der Standardeinsatz für diese Kantriegellochung ist gegen einen Kantriegeleinsatz austauschbar. Das ist insbesondere für zweiflügelige Türanlagen von Bedeutung. Denn bei solchen Türanlagen wird der Standflügel regelmäßig durch einen Kantriegel mit nach oben und unten ausfahrenden Stangen verriegelt. Im Rahmen der Erfindung wird eine schraubbare Konstruktion zum nachträglichen Einbau verwirklicht. Dabei kann der Standardeinsatz als formschöner Kunststoffeinsatz montiert werden, so dass die Verschraubung mit der durch die Kantriegellochung geschwächten Schließleiste diese wieder eine höhere Stabilität erhält. Das ist insbesondere dann der Fall, wenn der Standardeinsatz ein erhabenes Profil aufweist, welches der Kantriegellochung entspricht und diese nach Montage des Standardeinsatzes ausfüllt. Der Standardeinsatz für die Kantriegellochung und der Kantriegeleinsatz selbst weisen zweckmäßigerweise wiederum mit den Montagbohrungen im Bereich der Kantriegellochung fluchtende und folglich auch untereinander fluchtende Anschlussbohrungen auf.

Weiter sieht die Erfindung vor, dass dem geschlossenen oder einseitig randseitig offenen Fallendurchtritt Montagebohrungen für ein Standard-Fallenschließblech mit fluchtenden Anschlussbohrungen zugeordnet ist. Die Fallenausstanzung lässt sich so wählen, dass sowohl ein verstellbarer Standardeinsatz eingesetzt werden kann als auch eine platzsparende Fallenrutsche. In diesem Zusammenhang lehrt die Erfindung, dass das Standard-Fallenschließblech gegen eine Fallenrutsche für einen elektrischen Türöffner gegen einen elektrischen Türöffner mit einem Radiusfalleneinsatz und der Fallenrutsche austauschbar ist. Diese Ausführungsform ermöglicht dem Türenhersteller eine kleinere Ausfräsung im Türrahmen, so dass die vordere regelmäßig sichtbare Profilkante nicht entfernt werden muss. Die Fallenrutsche und der elektrische Türöffner weisen ebenfalls mit den Montagebohrungen im Bereich des Fallendurchtritts fluchtende Anschlussbohrungen auf . - In den Regeldurchtritt kann vorderseitig oder rückseitig ein Riegelaufnahmetopf, zum Beispiel Kunststofftopf eingesetzt werden.

Im Rahmen der Erfindung können die Funktionseinsätze mit den Standardeinsätzen entsprechenden Adaptern ausgerüstet sein, welche die mit den Montagebohrungen in der Schließleiste fluchtende Anschlussbohrungen aufweisen und stets eine einwandfreie Montage der verschiedenen Funktionseinsätze gewährleisten.

Im Folgenden wird die Erfindung anhand einer lediglich ein Ausführungsbeispiel darstellenden Zeichnung näher erläutert. Die einzige Figur zeigt eine Schließleiste in perspektivischer Explosivdarstellung mit zugeordneten Standardeinsätzen und Funktionseinsätzen.

Im Einzelnen ist eine Schließleiste 1 für Türen dargestellt, die in ihrem grundsätzlichen Aufbau einen Fallendurchtritt 2 für eine Schlossfalle und einen Riegeldurchtritt 3 für den Riegel eines Türschlosses aufweist. Diese Schließleiste 1 ist darüber hinaus mit einer Standardlochung 4 und einer Kantriegellochung 5 mit den Lochungen zugeordnete Montagebohrungen 6, 6a zum rückseitigen Anschließen von Standardeinsätzen 7, 8 ausgerüstet, die wahlweise gegen Funktionseinsätze 9 - 12 austauschbar sind. Die Standardlochung 4 befindet sich oberhalb des Fallendurchtritts 2 und ist als einseitig randoffene Lochung bzw. Ausstanzung ausgebildet. Der Standardeinsatz 7 für diese Standardlochung 4 und die gegen diesen Standardeinsatz 7 austauschbaren Funktionseinsätze 9 - 11 weisen mit den Montagebohrungen 6 der Standardlochung 4 und folglich auch untereinander fluchtende Anschlussbohrungen 13 auf. Der Standardeinsatz 7 für die Standardlochung 4 kann beispielsweise gegen einen Sperrbügeleinsatz 9 oder einen Zusatzriegeleinsatz 10 oder einen Zusatzriegeleinsatz 11 mit Hebelschalter 14 für eine Alarmanlage als Gegenstück für ein Blockschloss oder dergleichen Funktionseinsätze austauschbar sein, wenn beispielsweise türseitig nicht nur ein Türschloss, sondern auch ein Sperrbügelschloss, Zusatzriegelschloss, Blockschloss oder dergleichen vorgesehen sind.

Die Kantriegellochung 5 ist unterhalb des Riegeldurchtritts 3 angeordnet und als umfangseitig geschlossene Lochung ausgebildet. Der Standardeinsatz 8 für diese Kantriegellochung 5 ist gegen einen Kantriegeleinsatz 12 austauschbar. Ein derartiger Kantriegeleinsatz 12 weist nach oben und unten ausfahrende Rundstangen 15 auf. Der Standardeinsatz 8 für die Kantriegellochung 5 weist zweckmäßigerweise eine der Kantriegellochung 5 entsprechende erhabene Profilierung 16 auf, die bei montiertem Standardeinsatz 8 die Kantriegellochung 5 ausfüllt. Der Standardeinsatz 8 für die Kantriegellochung 5 und der Kantriegeleinsatz 12 weisen mit den Montagebohrungen 6a im Bereich der Kantriegellochung fluchtende und folglich auch untereinander fluchtende Anschlussbohrungen 17 auf.

Dem einseitig randoffenen Fallendurchtritt 2 sind Montagebohrungen 6b für ein Standard-Fallenschließblech 18 mit fluchtenden Anschlussbohrungen bzw. Langlöchern 19 zugeordnet. Das Standard-Fallenschließblech 18 ist gegen eine Fallenrutsche 20 für einen elektrischen Türöffner 21 oder gegen einen elektrischen Türöffner 21 mit einem Radiusfalleneinsatz 22 und der Fallenrutsche 20 austauschbar. Bei der Schlossfalle können beispielsweise eine Rollfalle oder abgesetzte Falle verwirklicht sein. Die Fallenrutsche 20 und der elektrische Türöffner 21 weisen mit den Montagbohrungen 6b im Bereich des Fallendurchtritts 2 fluchtende Anschlussbohrungen 23 auf.

In den Riegeldurchtritt 3 lässt sich vorderseitig oder rückseitig ein Riegelaufnahmetopf 24 einsetzen, bei dem es sich beispielsweise um einen Kunststofftopf handelt.

Die Funktionseinsätze 9 - 12 können mit den Standardeinsätzen 7, 8 entsprechenden Adaptern ausgerüstet sein um auf diese und folglich einfache Weise mit den Montagebohrungen in der Schließleiste fluchtende Anschlussbohrungen zu verwirklichen. Das ist im Einzelnen nicht gezeichnet. - Im Übrigen weist die Schließleiste 1 herkömmliche Befestigungsbohrungen 25 auf.

## Patentansprüche

1. Schließleistenaggregat mit
- einer Schließleiste (1) für Türen, mit einem Fallendurchtritt (2) für eine Schlossfalle und einem Riegeldurchtritt (3) für den Riegel eines Türschlosses, und mit einer Standardlochung (4) und einer Kantriegellochung (5) mit den Lochungen zugeordneten Montagebohrungen (6, 6a),
- mit rückseitig an die Schließleiste anschließbaren Standardeinsätzen (7, 8) für die Lochungen (4, 5)
- und mit Funktionseinsätzen (9 -12),
wobei die Standardeinsätze (7, 8) wahlweise gegen die Funktionseinsätze (9 - 12) austauschbar sind.

2. Schließleistenaggregat nach Anspruch 1, **dadurch gekennzeichnet, dass** die Standardlochung (4) oberhalb des Fallendurchtritts (2) angeordnet ist.

3. Schließleistenaggregat nach Anspruch 1 oder 2, **dadurch gekennzeichnet, dass** die Standard lochung (4) als einseitig randoffene Lochung ausgebildet ist.

4. Schließleistenaggregat nach einem der Ansprüche 1 bis 3, **dadurch gekennzeichnet, dass** der Standardeinsatz (7) für die Standardlochung (4) und die gegen diesen Standardeinsatz (7) austauschbaren Funktionseinsätze (9 - 11) mit den Montagebohrungen (6) der Standardlochung (4) fluchtende Anschlussbohrungen (13) aufweisen.

5. Schließleistenaggregat nach einem der Ansprüche 1 bis 4, **dadurch gekennzeichnet, dass** der Standardeinsatz (7) für die Standardlochung (4) gegen einen Sperrbügeleinsatz (9) oder einen Zusatzriegeleinsatz (10) oder einen Zusatzriegeleinsatz (11) mit Hebelschalter für eine Alarmanlage als Gegenstück für ein Blockschloss oder dergleichen Funktionseinsätze austauschbar ist.

6. Schließleistenaggregat nach einem der Ansprüche 1 bis 5, **dadurch gekennzeichnet, dass** die Kantriegellochung (5) unterhalb des Riegeldurchtritts (3) angeordnet ist.

7. Schließleistenaggregat nach einem der Ansprüche 1 bis 6, **dadurch gekennzeichnet, dass** die Kantriegellochung (5) als umfangsseitig geschlossene Lochung ausgebildet ist.

8. Schließleistenaggregat nach einem der Ansprüche 1 bis 7, **dadurch gekennzeichnet, dass** der Standardeinsatz (8) für die Kantriegellochung (5) gegen einen als Funktionseinsatz ausgebildeten Kantriegeleinsatz (12) austauschbar ist.

9. Schließleistenaggregat nach einem der Ansprüche 1 bis 8, **dadurch gekennzeichnet, dass** der Standardeinsatz (8) für die Kantriegellochung (5) eine der Kantriegellochung entsprechende erhabene Profilierung (16) aufweist, die bei montiertem Standardeinsatz (8) die Kantriegellochung (5) ausfüllt.

10. Schließleistenaggregat nach einem der Ansprüche 1 bis 9, **dadurch gekennzeichnet, dass** der Standardeinsatz (8) für die Kantriegellochung (5) und der als Funktionseinsatz ausgebildete Kantriegeleinsatz (12) mit den Montagebohrungen (6a) im Bereich der Kantriegellochung (5) fluchtende Anschlussbohrungen (17) aufweisen.

11. Schließleistenaggregat nach einem der Ansprüche 1 bis 10, **dadurch gekennzeichnet, dass** dem Fallendurchtritt (2) Montagebohrungen (6b) für ein Standard-Fallenschließblech (18) mit fluchtenden Anschlussbohrungen oder Langlöchern (19) zugeordnet ist.

12. Schließleistenaggregat nach einem der Ansprüche 1 bis 11, **dadurch gekennzeichnet, dass** ein in dem Fallendurchtritt ausgebildetes Standard-Fallenschließblech (18) gegen eine Fallenrutsche (20) für einen elektrischen Türöffner (21) oder gegen einen elektrischen Türöffner (21) mit einem Radiusfalleneinsatz (22) und der Fallenrutsche (20) austauschbar ist.

13. Schließleistenaggregat nach Anspruch 12, **dadurch gekennzeichnet, dass** die Fallenrutsche (20) und der elektrische Türöffner (21) mit den Montagebohrungen (6b) im Bereich des Fallendurchtritts (2) fluchtende Anschlussbohrungen (23) aufweisen.

14. Schließleistenaggregat nach einem der Ansprüche 1 bis 13, **dadurch gekennzeichnet, dass** in den Riegeldurchtritt (3) vorderseitig oder rückseitig ein Riegelaufnahmetopf (24) einsetzbar ist.

15. Schließleistenaggregat nach einem der Ansprüche 1 bis 14, **dadurch gekennzeichnet, dass** die Funktionseinsätze (9 - 12) mit den Standardeinsätzen entsprechenden Adaptern ausgerüstet sind.

## Claims

1. A strike plate assembly, comprising
- a strike plate (1) for doors, comprising a catch bolt opening (2) for a latch bolt and a dead bolt opening (3) for the dead bolt of a door lock and comprising a standard boring (4) and an edge bolt boring (5) comprising assembly boreholes (6, 6a), which are assigned to the borings,
- comprising standard inserts (7, 8) for the borings (4, 5), which can be connected to the rear side of the strike plate,
- and comprising functional inserts (9-12),
wherein the standard inserts (7, 8) can selectively be replaced with the functional inserts (9-12).

2. The strike plate assembly according to claim 1, **characterized in that** the standard boring (4) is arranged above the catch bolt opening (2).

3. The strike plate assembly according to claim 1 or 2, **characterized in that** the standard boring (4) is formed as a boring, the edge of which is open on one side.

4. The strike plate assembly according to one of claims 1 to 3, **characterized in that** the standard insert (7) for the standard boring (4) and the functional inserts (9-11), which can be replaced with this standard insert (7), encompass connection boreholes (13), which are aligned with the assembly boreholes (6) of the standard boring (4).

5. The strike plate assembly according to one of claims 1 to 4, **characterized in that** the standard insert (7) for the standard boring (4) can be replaced with a block lock insert (9) or an additional dead bolt insert (10) or an additional dead bolt insert (11) comprising a lever switch for an alarm system as counter piece for a block lock or similar functional inserts.

6. The strike plate assembly according to one of claims 1 to 5, **characterized in that** the edge bolt boring (5) is arranged blow the dead bolt opening (3).

7. The strike plate assembly according to one of claims 1 to 6, **characterized in that** the edge bolt boring (5) is embodied as a boring, the peripheral side of which is closed.

8. The strike plate assembly according to one of claims 1 to 7, **characterized in that** the standard insert (8) for the edge bolt boring (5) can be replaced with an edge bolt insert (12), which is embodied as a functional insert.

9. The strike plate assembly according to one of claims 1 to 8, **characterized in that** the standard insert (8) for the edge bolt boring (5) encompasses a raised profiling (16), which corresponds to the edge bolt boring and which fills the edge bolt boring (5) in the case of an assembled standard insert (8).

10. The strike plate assembly according to one of claims 1 to 9, **characterized in that** the standard insert (8) for the edge bolt boring (5) and the edge bolt insert (12), which is embodied as a functional insert, encompasses connection boreholes (17), which are aligned with the assembly boreholes (6a) in the area of the edge bolt boring (5).

11. The strike plate assembly according to one of claims 1 to 10, **characterized in that** assembly boreholes (6b) for a standard catch bolt lock plate (18) comprising aligned connection boreholes or slot holes (19) are assigned to the catch bolt opening (2).

12. The strike plate assembly according to one of claims 1 to 11, **characterized in that** a standard catch bolt lock plate (18), which is embodied in the catch bolt opening, can be replaced with a catch bolt chute (20) for an electric door opener (21) or with an electric door opener (21) comprising a radius catch bolt insert (22) and the catch bolt chute (20).

13. The strike plate assembly according to claim 12, **characterized in that** the catch bolt chute (20) and the electric door opener (21) encompass connection boreholes (23), which are aligned with the assembly boreholes (6b) in the area of the catch bolt opening (2).

14. The strike plate assembly according to one of claims 1 to 13, **characterized in that** a dead bolt receiving cavity (24) can be inserted into the dead bolt opening (3) on the front or rear side.

15. The strike plate assembly according to one of claims 1 to 14, **characterized in that** the functional inserts (9-12) are equipped with adapters, which correspond to the standard inserts.

## Revendications

1. Unité de profilé de fermeture avec
- un profilé de fermeture (1) pour portes, avec un passage de loquet (2) pour un loquet de serrure et avec un passage de verrou (3) pour le verrou d'une serrure de porte et avec une perforation standard (4) et une perforation pour crémone encastrée (5), avec des perçages de montage associés aux perforations (6, 6a),
- avec des inserts standard (7, 8) pour perforations (4 ,5) susceptibles de se raccorder sur l'arrière du profilé de fermeture
- et avec des inserts fonctionnels (9-12),
les inserts standard (7, 8) étant intercheangeables au choix avec les inserts fonctionnels (9 à 12),

2. Ensemble de profilé de fermeture selon la revendicaton 1, **caractérisé en ce que** la perforation standard (4) est disposée au dessus du passage de loquet (2).

3. Ensemble de profilé de fermture selon la revendication 1 ou 2, **caractérisé en ce que** la perforation standard (4) est réalisée sous la forme d'une perforation à bord ouvert sur un côté.

4. Ensemble de profilé de fermeture selon l'une quelconque des revendications 1 à 3, **caractérisé en ce que** l'insert standard (7) pour la perforation standard (4) et les inserts fonctionnels (9 à 11) interchangeables avec les inserts standard (7) comportent des perçages de raccordement (13) alignés sur les perçages de montage (6) de la perforation standard (4).

5. Ensemble de profilé de fermeture selon l'une quelconque des revendications 1 à 4, **caractérisé en ce que** l'insert standard (7) pour la perforation standard (4) est interchangeable avec un insert formant étrier de blocage (9) ou avec un insert avec verrou supplémentaire (10) ou avec un insert avec verrou supplémentaire (11) avec interrupteur à levier pour un système d'alarme, formant la pièce antagoniste d'une serrure de contrôle ou avec des inserts fonctionnels similaires.

6. Ensemble de profilé de fermeture selon l'une quelconque des revendications 1 à 5, **caractérisé en ce que** la perforation pour crémone encastrée (5) est disposée en dessous du passage de verrou (3).

7. Ensemble de profilé de fermeture selon l'une quelconque des revendications 1 à 6, **caractérisé en ce que** la perforation pour crémone encastrée (5) est réalisée sous la forme d'une perforation à périphérie fermée.

8. Ensemble de profilé de fermeture selon l'une quelconque des revendications 1 à 7, **caractérisé en ce que** l'insert standard (8) pour la perforation pour crémone encastrée (5) est interchangeable avec un insert à crémone encastrée (12) réalisé sous la forme d'un insert fonctionnel.

9. Ensemble de profilé de fermeture selon l'une quelconque des revendications 1 à 8, **caractérisé en ce que** l'insert standard (8) pour la perforation pour crémone encastrée (5) comporte un profilage (16) correspondant à la perforation pour crémone encastrée, qui lorsque l'insert standard (8) est monté, remplit la perforation pour crémone encastrée (5).

10. Ensemble de profilé de fermeture selon l'une quelconque des revendications 1 à 9, **caractérisé en ce que** l'insert standard (8) pour la perforation pour crémone encastrée (5) et l'insert à crémone encastrée (12) comportent des perçages de raccordement (17) alignés sur les perçages de montage (6a) dans la région de la perforation pour crémone encastrée (5) réalisée sous forme d'insert fonctionnel.

11. Ensemble de profilé de fermeture selon l'une quelconque des revendications 1 à 10, **caractérisé en ce qu'**au passage de loquet (2) sont associés des perçages de montage (6b) pour une tôle de fermeture standard de loquet (18) avec des perçages de raccordement alignés ou des trous oblongs (19).

12. Ensemble de profilé de fermeture selon l'une quelconque des revendications 1 à 11, **caractérisé en ce qu'**une tôle de fermeture standard de loquet (18) réalisée dans le passage de loquet est interchangeable avec une glissière à loquet (20) pour un ouvre-porte électrique (21) ou avec un ouvre-porte électrique (21) avec un insert à loquet radial (22) et la glissière à loquet (20).

13. Ensemble de profilé de fermeture selon la revendication 12, **caractérisé en ce que** la glissière à loquet (20) et l'ouvre-porte électrique (21) comportent des perçages de raccordement (23) alignés sur les perçages de montage (6b) dans la région du passage de loquet (2).

14. Ensemble de profilé de fermeture selon l'une quelconque des revendications 1 à 13, **caractérisé en ce qu'**un logement pour verrou (24) est insérable sur la face avant ou sur la face arrière dans le passage de verrou (3).

15. Ensemble de profilé de fermeture selon l'une quelconque des revendications 1 à 14, **caractérisé en ce que** les inserts fonctionnels (9 à 12) sont équipés d'adaptateurs correspondants aux inserts standard.
